# EUROPÄISCHE PATENTSCHRIFT

(11) **EP 0 030 313 B1**
(45) Veröffentlichungstag und Bekanntmachung des Hinweises auf die Patenterteilung: **20.07.1983**
(21) Anmeldenummer: 80107319.8
(22) Anmeldetag: 24.11.1980
(51) Int. Cl.: F23R 3/28, F23R 3/32, F23R 3/54

(54) **Brennkammer für Gasturbinen und Verfahren zum Betrieb der Brennkammer**
Gas-turbine combustor and method of operating the combustor
Chambre de combustion pour turbines à gaz et procédé pour son fonctionnement

(30) Priorität: 07.12.1979 DE 2949388
(43) Veröffentlichungstag der Anmeldung: 17.06.1981
(73) Patentinhaber: KRAFTWERK UNION AKTIENGESELLSCHAFT, D-4330 Mülheim (Ruhr) (DE)
(72) Erfinder: Maghon, Helmut, Dipl.-Math., D-4330 Mülheim/Ruhr (DE); Becker, Bernard, Dr., D-4330 Mülheim (Ruhr) (DE)
(74) Vertreter: Mehl, Ernst, Dipl.-Ing.

## Beschreibung

Die Erfindung bezieht sich auf eine Brennkammerfür Gasturbinen, mit einem innerhalb eines zylindrischen Brennkammergehäuses angeordneten Flammrohr, wobei die Verbrennungs- und Mischluft im Gegenstrom zu den heissen Verbrennungsgasen über einen zwischen Brennkammergehäuse und Flammrohr gebildeten Ringraum einem in das Flammrohr einmündenden Vormischbrenner bzw. Mischluftöffnungen des Flammrohres zuströmt, wobei die Vormischkammer des Vormischbrenners mit getrennten Zuführungen für Verbrennungsluft und Brennstoff ausgerüstet ist und wobei das Verhältnis der dem Vormischbrenner zugeführten Verbrennungsluftmenge zu der zugeführten Brennstoffmenge regelbar ist, sowie auf ein Verfahren zum Betrieb der Brennkammer.

Derartige Brennkammern sind beispielsweise aus der DE-A Nr. 2460709 bekannt. Hierbei werden in dem in die Brennzone des Flammrohres einmündenden Vormischbrenner der Brennstoff und die Verbrennungsluft vor der Verbrennung vermischt, wobei das Mischungsverhältnis in relativ engen Grenzen gehalten werden muss. Ist der Brennstoffanteil zu hoch, so wird zu viel Stickoxyd gebildet, und ist zu wenig Brennstoff vorhanden, so erlischt die Verbrennung. Dieser mögliche Arbeitsbereich ist aber viel enger als der beim Betrieb einer einwelligen Gasturbine zwischen Leerlauf und Vollast zu durchlaufende Bereich unterschiedlicher Mischungsverhältnisse. Bei hohen Anteilen von chemisch gebundenem Stickstoff im Brennstoff muss zur Vermeidung der Stickoxydbildung aus dem bei der Reaktion freigesetzten atomaren Stickstoff zunächst eine teilweise Verbrennung unter Luftmangel vorgenommen werden und dann die restliche Verbrennung nach weiterer Luftzufuhr bei hohem Luftüberschuss ablaufen. Auch bei diesem komplexen Vorgang müssen die Mischungsverhältnisse sehr genau eingehalten werden.

Der Einsatz von Vormischbrennern erfordert daher ein Regelungskonzept, welches die an der Verbrennung teilnehmende Verbrennungsluftmenge der jeweiligen Brennstoffmenge anpasst. Dabei muss als zusätzlich Forderung ein gleichmässiges Temperaturfeld vor der Turbine stets erhalten bleiben.

Bei der aus der DE-A Nr. 2460709 bekannten Brennkammer wird das Verhältnis der dem Vormischbrenner zugeführten Verbrennungsluftmenge zu der zugeführten Brennstoffmenge dadurch geregelt, dass die Verbrennungsluftmenge an die jeweilige Brennstoffmenge angepasst wird. Diese Lösung hat den Vorteil, dass das Temperaturfeld vor der Turbine gleichmässig bleibt. Die für die Regulierung der Verbrennungsluftmenge vorgesehenen Verstelleinrichtungen erfordern jedoch einen erheblichen Aufwand. Ausserdem verändert sich die Luftgeschwindigkeit in allen nicht variablen Querschnitten, z.B. in der Vormischkammer sehr stark, so dass die Gefahr eines Flammenrückschlages oder eines Ausblasens der Flamme besteht.

Aus der US-A Nr. 4100733 ist auch bereits eine Brennkammer für Gasturbinen bekannt, bei welcher eine Vielzahl von primären und sekundären Vormischbrennern in das Flammrohr einmünden. Dabei besitzen alle primären Vormischbrenner eine erste gemeinsame Brennstoffzuführung und alle sekundären Vormischbrenner eine zweite gemeinsame Brennstoffzuführung, wobei letztere lastabhängig zu- und abschaltbar ist. Bei geringer Last werden dann nur die primären Vormischbrenner mit Brennstoff versorgt, während bei höherer Last auch die Brennstoffversorgung der sekundären Vormischbrenner zugeschaltet ist. Das Verhältnis der einem Vormischbrenner zugeführten Verbrennungsluftmenge zu der zugeführten Brennstoffmenge kann durch eine derartige zweistufige Brennstoffversorgung aber nur in relativ weiten Grenzen gehalten werden.

Der Erfindung liegt daher die Aufgabe zugrunde, eine Brennkammer zu schaffen, bei welcher das Verhältnis der einem Vormischbrenner zugeführten Verbrennungsluftmenge zu der zugeführten Brennstoffmenge mit geringem Aufwand in sehr engen Grenzen gehalten wird und bei welcher ein sicherer Betrieb gewährleistet ist.

Diese Aufgabe wird erfindungsgemäss dadurch gelöst, dass bei einer Brennkammer der eingangs genannten Art in das Flammrohr mindestens vier Vormischbrenner einmünden und dass jeder Vormischbrenner eine lastabhängig zu- und abschaltbare Brennstoffzuführung besitzt.

Die Erfindung sieht also vor, dass in einer Brennkammer eine grössere Anzahl von Vormischbrennern untergebracht wird und die Brennstoffzuführung zu den einzelnen Vormischbrennern bei konstanter Luftzuführung zu- bzw. abgeschaltet werden kann. Für eine Gasturbine im heute üblichen Leistungsbereich von 30 bis 120 MW wird ohnehin wegen der begrenzten Brennerleistung eine grosse Anzahl von Vormischbrennern benötigt. Diese Vormischbrenner werden nun nicht wie bisher auf eine ebenfalls grosse Anzahl einzelner Brennkammern aufgeteilt, sondern sie können in ein bis vier, vorzugsweise jedoch zwei Brennkammern, konzentriert angeordnet werden. Die erfindungsgemässen Brennkammern bieten dabei, bezogen auf die charakteristischen Abmessungen der einzelnen Flammen, sehr grosse Mischwege. Dadurch ist es möglich, trotz beliebiger Anteile brennender und nicht brennender Vormischbrenner ein ausreichend gleichmässiges Temperaturfeld vor der Turbine zu erzeugen. Bei einer Erhöhung der Leistung wird die Brennstoffzuführung eines weiteren Brenners pro Brennkammer geöffnet und das entstehende Gemisch durch brennende Nachbarbrenner gezündet. Im umgekehrten Fall wird bei einer Drosselung der Leistung einfach die Brennstoffzuführung eines weiteren Brenners pro Brennkammer geschlossen. Da die Verbrennungsluft auch durch die jeweils abgeschalteten Vormischbrenner hindurchströmt, bleibt bei den jeweils zugeschalteten Vormischbrennern das erwünschte Mischungsverhältnis erhalten.

Um eine möglichst flexible Leistugsanpassung zu gewährleisten, ist vorzugsweise vorgesehen, dass in das Flammrohr mindestens zehn Vormischbrenner einmünden. Insbesondere wenn nur zwei Brennkammern pro Gasturbine eingesetzt werden, kann es auch zweckmässig sein, wenn in das Flammrohr etwa 20 Vormischbrenner einmünden.

Bei einer bevorzugten Ausführungsform der erfindungsgemässen Brennkammer ist die den jeweils zugeschalteten Vormischbrennern zugeführte Gesamtmenge des Brennstoffes regelbar. Damit können die mit einer unsteitigen Brennstoffmengensteigerung vorhandenen Leistungssprünge ausgeglichen werden, ohne die engen Grenzen des Regelbereiches eines Einzelbrenners zu überschreiten.

Damit sich die Flammenausbildung bei den einzelnen Vormischbrennern nicht gegenseitig beeinträchtigt, ist es zweckmässig, die Vormischbrenner in Richtung der Brennkammerachse gesehen alternierend vor- und zurückgesetzt anzuordnen.

Die Abstände zwischen benachbarten Vormischbrennern sind vorteilhaft derart bemessen, dass eine Querzündung stattfinden kann. Beim Öffnen der Brennstoffzuführung eines weiteren Vormischbrenners wird dann das entstehende Gemisch durch Querzündung von einer benachbarten Flamme gezündet, d.h. pro Brennkammer ist nur eine Zündeinrichtung erforderlich. Alternativ dazu kann auch jeder Brenner mit einer Pilotflamme ausgerüstet werden, die nicht mit abgeschaltet wird.

Die Erfindung gibt ferner ein Verfahren zum Betrieb der vorstehend geschilderten Brennkammer an. Hierbei ist vorgesehen, dass die Gesamtmenge des Brennstoffes aller jeweils zugeschalteten Vormischbrenner lastabhängig geregelt wird und dass, sobald der Brennstoffanteil bei den zugeschalteten Vormischbrennern vorgegebene obere oder untere Grenzwerte erreicht, die Brennstoffzuführung eines weiteren Vormischbrenners zu- bzw. abgeschaltet wird. Bei einer derartigen Verfahrensweise kann - sofern eine ausreichende Anzahl von Vormischbrennern vorhanden ist - der gesamte Bereich zwischen Leerlauf und Volllast ohne Leistungssprünge durchlaufen werden, wobei die für einen sicheren Betrieb und eine geringe Stickoxydemmission erforderlichen engen Betriebsgrenzen der einzelnen Vormischbrenner stets eingehalten werden.

Anhand einer vereinfachten schematischen Zeichnung sind Aufbau und Wirkungsweise eines Ausführungsbeispiels nach der Erfindung näher erläutert. Dabei zeigen:
Fig. 1 einen Schnitt durch eine Gasturbine mit zwei erfindungsgemäss ausgestalteten Brennkammern,
Fig. 2 das Prinzip der Brennstoffzuführung zu den einzelnen Vormischbrennern, und
Fig. 3 einen Längsschnitt durch einen Vormischbrenner.

Wie aus dem Schnittbild nach Fig. 1 zu ersehen ist, sind auf einer gemeinsamen Welle 1 ein Verdichter 2 und eine Turbine 3 angeordnet und von einem gemeinsamen Gehäuse 4 umgeben. Im Bereich zwischen dem Verdichter 2 und der Turbine 3 sind an seitlichen Stutzen 41 und 42 des Gehäuses4zwei sich gegenüberliegende, gleich ausgebildete Brennkammern 5 bzw. 6 angeflanscht.

Die Brennkammer 5 besitzt ein zylindrisches Brennkammergehäuse 50, welches an seinem äusseren stirnseitigen Ende mit einer Abschlusshaube 51 versehen ist. Koaxial innerhalb des Brennkammergehäuses 50 ist ein Flammrohr 52 angeordnet, wobei zwischen Brennkammergehäuse 50 und Flammrohr 52 ein Ringraum 53 gebildet ist. Das Flammrohr 52 trägt im äusseren stirnseitigen Bereich einen Abschlussdeckel 520, während im mittleren Bereich mehrere Mischluftöffnungen 521 vorgesehen sind. An das innenliegende Ende des Flammrohres 52 schliesst sich ein Übergangsteil 54 an, welches die Verbindung zur Turbine 3 herstellt.

Auf dem Abschlussdeckel 520 des Flammrohres 52 ist eine grössere Anzahl von Vormischbrennern 55 angeordnet, deren Brennstoffversorgung in Fig. 2 und deren prinzipieller Aufbau in Fig. 3 dargestellt ist.

Gemäss Fig. 2 erfolgt die Brennstoffversorgung der einzelnen Vormischbrenner 55 über Brennstoffzuführungsleitungen 56, die jeweils über Absperrorgane 57 an eine gemeinsame Versorgungsleitung 58 angeschlossen sind, wobei die sämtlichen Vormischbrennern 55 zugeführte Gesamtmenge des Brennstoffes über ein Regelorgan 59 geregelt werden kann. Zur Vereinfachung der zeichnerischen Darstellung sind in Fig. 2 insgesamt 12 auf einer Kreislinie angeordnete vormischbrenner 55 aufgezeigt. Innerhalb dieses Kreises können aber selbstverständlich auch weitere vormischbrenner 55 angeordnet werden.

Gemäss Fig. 3 bestehen die Vormischbrenner 55 beispielsweise aus einem im wesentlichen zylindrisch ausgebildeten Brennergehäuse 550, welches an einem stirnseitigen Ende einen Drallkörper 551 und eine Brennstoffdüse 552 und am anderen stirnseitigen Ende einen Flammenhalter 553 trägt. In der zwischen dem Drallkörper 551 und dem Flammenhalter 553 gebildeten Vormischkammer 554 wird der über die Brennstoffzuführungsleitung 56 zugeführte und in der Brennstoffdüse 552 zerstäubte flüssige Brennstoff verdampft und mit der durch die Pfeile 10 angedeuteten Verbrennungsluft vermischt. Damit diese Vermischung möglichst intensiv ist, wird die Verbrennungsluft 10 beim Durchströmen des Drallkörpers 51 verwirbelt. Das aus der zugeführten Verbrennungsluft 10 und dem verdampften Brennstoff bestehende homogene Gemisch wird erst ausserhalb des Vormischbrenners 55 gezündet, wobei der Flammenhalter 553 zur Stabilisierung der Flamme dient und insbesondere ein Rückschlagen der Flamme in die Vormischkammer 554 verhindert. Bei der Verwendung von gasförmigen Brennstoffen wird ebenfalls innerhalb der Vormischkammer 554 ein homogenes Gemisch mit der Verbrennungsluft 10 gebildet, wobei die Vorverdampfung natürlich entfallen kann. Zur Befestigung des Vormischbrenners 55 ist ein Flansch 555 vorgesehen, welcher auf dem Abschlussdeckel 520 des Flammrohres 52 (Fig. 1) wärmeelastisch befestigt ist. Bei einem Teil der Vormischbrenner 55 ist dieser Flansch 555 in axialer Richtung etwas versetzt, so dass die einzelnen Vormischbrenner 55 alternierend mehr oder weniger weit in das Flammrohr 52 (Fig.1 ) hineinragen. Hierdurch wird eine gegenseitige Beeinträchtigung bei der Flammenausbildung verhindert.

Wie es in Fig. 1 aufgezeigt ist, wird von dem Verdichter 2 Aussenluft 7 angesaugt und als verdichtete Verbrennungs- und Mischluft 8 in den Ringraum 53 der Brennkammer 5 bzw. in den entsprechenden Ringraum der Brennkammer 6 eingeleitet. Die von diesem Luftstrom abgezweite Mischluft 9 strömt dann über die Mischluftöffnungen 521 in die Mischzone des Flammrohres 52. Der andere Teil des Luftstromes wird als Verbrennungsluft 10 (Fig. 3) den einzelnen Vormischbrennern 55 zugeführt und in den jeweils zugeschalteten Vormischbrennern 55 mit Brennstoff vermischt. Das durch die Pfeile 11 angedeutete Gemisch wird dann in der an die vormischbrenner 55 anschliessenden Brennzone des Flammrohres 52 gezündet. Die heissen Verbrennungsgase werden dann zusammen mit der zugeführten Mischluft 9 der Turbine 3 zugeführt, wie es durch die Pfeile 12 angedeutet ist. Die Abgase, welche die Turbine 3 verlassen, sind durch Pfeile 13 angedeutet.

Die Vormischbrenner 55 ermöglichen durch ihre grosse Anzahl und dadurch, dass sie beliebig zu-und abgeschaltet werden können, eine Anpassung an die Leistung. Bei einer Erhöhung der Leistung wird einfach das Absperrorgan 57 (Fig. 2) eines weiteren Vormischbrenners 55 der Brennkammer 5 und zugleich ein entsprechendes Absperrorgan eines zugeordneten Vormischbrenners der Brennkammer 6 geöffnet und das entsprechende Verbrennungsluft/Brennstoff-Gemisch durch Querzündung von einer benachbarten Flamme gezündet. Im umgekehrten Fall wird bei einer Leistungsverminderung das Absperrorgan 57 eines weiteren Vormischbrenners 55 zusammen mit dem entsprechenden Absperrorgan der Brennkammer 6 geschlossen. Damit keine Leistungssprünge auftreten, wird die Gesamtmenge des Brennstoffes über das Regelorgan 59 für die Brennkammer 5 und über ein entsprechendes Regelorgan für die Brennkammer 6 geregelt. Auf diese Weise können auch bei Teillast stets Mischungsverhältnisse eingehalten werden, bei welchen einerseits keine Gefahr eines Erlöschens der Flamme besteht und andererseits die Stickoxydbildung gering gehalten wird.

## Patentansprüche

1. Brennkammer (5) für Gasturbinen (3) mit einem innerhalb eines zylindrischen Brennkammergehäuses (50) angeordneten Flammrohr (52), wobei die Verbrennungs- und Mischluft (8) im Gegenstrom zu den heissen Verbrennungsgasen über einen zwischen Brennkammergehäuse (50) und Flammrohr (52) gebildeten Ringraum (53) einem in das Flammrohr (52) einmündenden Vormischbrenner (55) bzw. Mischluftöffnungen (521) des Flammrohres (52) zuströmt, wobei die Vormischkammer (554) des Vormischbrenners (55) mit getrennten Zuführungen für Verbrennungsluft (10) und Brennstoff ausgerüstet ist und wobei das Verhältnis der dem Vormischbrenner (55) zugeführten Verbrennungsluftmenge zu der zugeführten Brennstoffmenge regelbar ist, dadurch gekennzeichnet, dass in das Flammrohr (52) mindestens vier Vormischbrenner (55) einmünden und dass jeder Vormischbrenner (55) eine lastabhängig zu- und abschaltbare Brennstoffzuführung (56) besitzt.

2. Brennkammer nach Anspruch 1, dadurch gekennzeichnet, dass in das Flammrohr (52) mindestens zehn Vormischbrenner (55) einmünden.

3. Brennkammer nach Anspruch 1, dadurch gekennzeichnet, dass in das Flammrohr (52) etwa zwanzig Vormischbrenner (55) einmünden.

4. Brennkammer nach einem der vorhergehenden Ansprüche, dadurch gekennzeichnet, dass die denjeweilszugeschalteten Vormischbrennern (55) zugeführte Gesamtmenge des Brennstoffes regelbar ist.

5. Brennkammer nach einem der vorhergehenden Ansprüche, dadurch gekennzeichnet, dass die Vormischbrenner (55) in Richtung der Brennkammerachse gesehen alternierend vor- und zurückgesetzt angeordnet sind.

6. Brennkammer nach einem der vorhergehenden Ansprüche, dadurch gekennzeichnet, dass die Abstände zwischen benachbarten Vormischbrennern (55) derart bemessen sind, dass eine Querzündung stattfinden kann.

7. Verfahren zum Betrieb einer Brennkammer nach Anspruch 1, dadurch gekennzeichnet, dass die Gesamtmenge des Brennstoffes aller jeweils zugeschalteten Vormischbrenner (55) lastabhängig geregelt wird und dass, sobald der Brennstoffanteil bei den zugeschalteten Vormischbrennern (55) vorgegebene obere oder untere Grenzwerte erreicht, die Brennstoffzuführung (56) eines weiteren Vormischbrenners (55) zu- bzw. abgeschaltet wird.

## Claims

1. A combustion chamber (5) for gas turbines (3) comprising a flue (52) arranged in a cylindrical combustion chamber housing, wherein the combustion and secondary air (8) flows in counterflow with the hot combustion gases through an annular space (53) formed between the combustion chamber housing (50) and the flue (52), respectively into a premix burner (55), which opens into the flue (52), or through secondary air openings (521) in the flue (52), wherein the premix chamber (554) of the premix burner (55) is provided with separate inlets for combustion air (10) and fuel, and wherein the ratio of the amount of combustion air fed to the premix burner (55) to the amount of fuel supplied is adjustable, characterized in that at least four premix burners (55) open into the flue (52), and that each premix burner (55) has a fuel supply line (56) which can be connected and disconnected in dependence upon the load.

2. A combustion chamber as claimed in claim 1, characterized in that at least ten premix burners (55) open into the flue (52).

3. A combustion chamber as claimed in claim 1, characterized in that approximately twenty premix burners (55) open into the flue (52).

4. A combustion chamber as claimed in one of the preceding claims, characterized in thatthetotal amount of fuel which is supplied to the respectively connected premix burners (55) is adjustable.

5. A combustion chamber as claimed in one of the preceding claims, characterized in that, viewed in the direction of the combustion chamber axis, the premix burners (55) are arranged so as to be set alternately in front and back.

6. A combustion chamber as claimed in one of the preceding claims, characterized in that the intervals between adjacent premix burners (55) are so proportioned that a transverse ignition can take place.

7. A method of operating a combustion chamber as claimed in claim 1, characterized in that the total amount of fuel of all the premix burners (55) connected is adjusted in dependence upon the load, and that the fuel supply line (65) of a further premix burner (55) is connected or disconnected, as the case may be, as soon as the fuel portion for the connected premix burners (55) reaches predetermined upper or lower limiting values.

## Revendications

1. Chambre de combustion (5) pour turbines à gaz (3) comprenant un tube de flammes (52) disposé à l'intérieur d'une enveloppe (50) cylindrique formant chambre de combustion, l'air de combustion et de mélange (8) étant amené à contre-courant des gaz de combustion chauds à un brûleur de prémélange (55) débouchant dans le tube de flammes (52) ou à des ouvertures pour l'air de mélange (521) du tube à flammes par l'intermédiaire d'une chambre annulaire (53) formée entre l'enveloppe (50) formant chambre de combustion et le tube de flammes (52), la chambre de prémélange (554) du brûleur de prémélange (55) étant équipée d'amenées distinctes pour l'air de combustion (10) et pour le combustible et le rapport de la quantité d'air de combustion amenée au brûleur de prémélange (55) à la quantité de combustible amenée pouvant être réglée, caractérisée en ce qu'au moins quatre brûleurs de prémélange (55) débouchent dans le tube de flammes (52) et chaque brûleur de prémélange (55) possède une amenée pour le combustible (56) pouvant être branchée et débranchée en fonction de la charge.

2. Chambre de combustion suivant la revendication 1, caractérisée en ce qu'au moins dix brûleurs de prémélange (55) débouchent dans le tube de flammes (52).

3. Chambre de combustion selon la revendication 1, caractérisée en ce qu'environ vingt brûleurs de prémélange (55) débouchent dans le tube de flammes (52).

4. Chambre de combustion selon l'une des revendications précédentes, caractérisée en ce que la quantité totale de combustible amenée aux brûleurs de prémélange (55) qui sont branchés peut être réglée.

5. Chambre de combustion selon l'une des revendications précédentes, caractérisée en ce que les brûleurs de prémélange (55) sont disposés alternativement en avant et en retrait quand on les considère suivant la direction de l'axe de la chambre de combustion.

6. Chambre de combustion selon l'une des revendications précédentes, caractérisée en ce que les distances entre deux brûleurs de prémélange (55) voisins sont telles qu'un allumage transversal puisse avoir lieu.

7. Procédé pour faire fonctionner une chambre de combustion selon la revendication 1, caractérisé en ce qu'il consiste à régler en fonction de la charge la quantité totale de combustible de tous les brûleurs de prémélange (55) branchés et, aussitôt que la proportion de combustible pour les brûleurs de prémélange (55) branchés atteint une valeur limite supérieure ou inférieure, à brancher ou à débrancher l'amenée de combustible (56) d'un autre brûleur de prémélange (55).
